# EUROPÄISCHE PATENTSCHRIFT

(11) **EP 0 154 692 B1**
(45) Veröffentlichungstag und Bekanntmachung des Hinweises auf die Patenterteilung: **11.05.1988**
(21) Anmeldenummer: 84114833.1
(22) Anmeldetag: 06.12.1984
(51) Int. Cl.: H01P 1/161, H01P 1/213

(54) **Zweiband-Polarisationsweiche**
Polarisation-selective circuit for two frequency bands
Filtre de polarisation pour deux bandes de fréquences

(30) Priorität: 24.02.1984 DE 3406641
(43) Veröffentlichungstag der Anmeldung: 18.09.1985
(73) Patentinhaber: ANT Nachrichtentechnik GmbH, D-71522 Backnang (DE)
(72) Erfinder: Mörz, Günter, Dr., D-7140 Ludwigsburg (DE)
(74) Vertreter: Wiechmann, Manfred, Dipl.-Ing.

(56) Entgegenhaltungen:
- EP-A- 0 021 426
- GB-A- 835 575
- US-A- 2 907 959
- US-A- 2 921 272
- US-A- 2 923 901
- IRE TRANSACTIONS ON MICROWAVE THEORY AND TECHNIQUES, Band MTT-4, Nr. 4, Oktober 1956, Seiten 263-267, New York, US; S.D. ROBERTSON: "Recent advances in finline circuits"

## Beschreibung

Die vorliegende Erfindung betrifft eine Zweiband-Polarisationsweiche, bestehend aus einem Hohlleiter mit Wellenleiterankopplungen, für vier Signale, wobei Mittel vorhanden sind, welche eine Frequenz- und Polarisationstrennung der vier Signale bewirken, von denen jedes einem zweier unterschiedlicher Frequenzbänder und einer zweier orthogonaler Polarisationen zugeordnet ist.

Eine derartige Zweiband-Polarisationsweiche ist aus der DEΩS 24 43 166 bekannt. Sie ist mit relativ aufwendigen Mitteln für die Trennung der Frequenzbänder und Polarisationen ausgestattet, um den gerade im Satellitenfunk gestellten, besonders hohen Anforderungen an hohe Polarisationsentkopplung, geringe Verluste und grosse Entkopplung zwischen den Signalwegen unterschiedlicher Frequenzbänder zu genügen.

Die für den Satellitenfunk verlangten extrem hohen Anforderungen an eine Zweiband-Polarisationsweiche können bei der Anwendung in der Richtfunktechnik abgeschwächt werden. Für den Einsatz beim Richtfunk würde daher eine weniger aufwendige Zweiband-Polarisationsweiche als die aus der DE-OS 24 43166 bekannt ausreichen.

Der Erfindung liegt nun die Aufgabe zugrunde, eine Zweiband-Polarisationsweiche der eingangs genannten Art anzugeben, die mit möglichst geringem Aufwand realisiert ist, dabei aber trotzdem noch gute Werte bezüglich der Polarisationsentkopplung, der Dämpfung und der Frequenzbandentkopplung aufweist.

Diese Aufgabe wird erfindungsgemäss dadurch gelöst, dass in einem ersten Hohlleiterabschnitt eine parallel zur einen Polarisation ausgerichtete Finleitungsstruktur, versehen mit einer Leitungsverzweigung und frequenzselektiven Elementen, vorhanden ist, womit die Signale der einen Polarisationsrichtung frequenzmässig getrennt und zu zwei Wellenleiterausgängen geführt werden, und dass in einem zweiten Hohlleiterabschnitt eine parallel zur anderen Polarisation ausgerichtete Finleitungsstruktur angeordnet ist, die ebenfalls mit einer Leitungsverzweigung und frequenzselektiven Elementen versehen ist, womit die Signale der anderen Polarisationsrichtung frequenzmässig getrennt und zu zwei weiteren Wellenleiterausgängen geführt werden.

Zweckmässige Ausführungen der Erfindung gehen aus den Unteransprüchen hervor.

Anhand zweier in der Zeichnung dargestellten Ausführungsbeispiele wird anschliessend die Erfindung näher erläutert.

Die Fig. 1 und 2 zeigen die Längsschnitte durch zwei Zweiband-Polarisationsweichen, mit unterschiedlichen Finleitungsstrukturen.

Die in Fig. 1 dargestellte Zweiband-Polarisationsweiche besitzt einen doppelt polarisierbaren Hohlleiterabschnitt HL1 mit z.B. quadratischem oder rundem Querschnitt. In einer Längsschnittebene, die durch die Längsachse des Hohlleiterabschnitts HL1 verläuft, ist eine Finleitungsstruktur F1 angeordnet. Die Finleitungsstruktur kann aus einem elektrisch leitenden Blech ausgelassen oder auf einem dielektrischen Substrat aufmetallisiert sein.

Diese im Hohlleiterabschnitt HL 1 eingebrachte Finleitungsstruktur F1 soll nur die Signale einer Polarisationsrichtung ankoppeln. Zu dieser Polarisationsrichtung ist daher die Finleitungsstruktur F1 parallel ausgerichtet.

Der Übergang vom Hohlleⁱterabschnitt HL1 auf den Finleiter FL1 erfolgt durch stetige (oder auch stufenförmige) Aufweitung des Finleⁱters auf den Hohlleiterdurchmesser. Dieser Finleⁱter FL1 koppelt die sich im Hohlleiterabschnitt HL1 ausbreitenden Signale zweier Frequenzbänder (z.B. 6 GHz, 4 GHz) an führt sie zu einer Verzweigung V1; von der aus ein Finleiter FL2 zu einem Hohlleiterausgang HA1 und ein mit einer Tiefpassfilterstruktur FF1 versehener Finleⁱter FL3 abgeht.

Vom Finleiter FL2 wird das Signal des höheren Frequenzbandes (6 GHz) an den mit einem Stufentransformator ST versehenen Hohlleiterausgang, der aufgrund seiner Dimensionierung Hochpasseigenschaften hat, angekoppelt. Der Stufentransformator ST dient einerseits zur Impedanztransformation vom Finleiter FL2 auf den Anschlussquerschnitt QA des Hohlleⁱterausganges HA1 und erzeugt andererseits eine Verjüngung der Hohlleiterbreitseⁱte, so dass eine verstärkte Hochpasswirkung entsteht.

Hinter der Tiefpassfilterstruktur FF1 wird aus dem Finleiter FL3 über den Innenleiter IL eines Koaxialleiterausgangens KA1 das Signal des tieferen Frequenzbandes (4 GHz) ausgekoppelt.

An den ersten Hohlleⁱterabschnitt HL1 schliesst sich ein zweiter Hohlleiterabschnitt HL2 an, der entweder genauso wie der erste doppeltpolarisierbar ist oder eine solche Querschnittsform hat, dass sich in ihm nur Signale einer einzigen Polarisation ausbreiten können. Der zweite Hohlleiterabschnitt HL2 ist in gleicher Weise mit einer Finleitungsstruktur F2 wie der erste Hohlleiterabschnitt HL1 ausgestattet. Nur ist die Finleitungsstruktur F2 im Hohlleiterabschnitt HL2 um 90° achsial gegenüber der Finleitungsstruktur F1 im Hohlleiterabschnitt HL1 gedreht, so dass in die Finleitungsstruktur F2 die Signale der anderen Polarisation, welche orthogonal zu der von der Finleⁱtungs- struktur F1 erfassten Polarisation steht, eingekoppelt werden. Für das Signal des höheren Frequenzbandes (6 GHz) ist der Hochpasseigenschaften aufweisende Hohlleiterausgang HA2 und für das Signal des tieferen Frequenzbandes (4 GHz) der Koaxialleiterausgang KA2 bestimmt Beide Signalausgänge HA2 und KA2 haben die gleiche Dimensionierung wie die entsprechenden Signalausgänge HA1 und KA1 des Hohlleiterabschnitts HL1.

Das in Fig. 2 dargestellte zweite Ausführungsbeispiel einer Zweiband-Polarisationsweiche gleich dem ersten Ausführungsbeispiel gemäss Fig. 1 bis auf die Art der Frequenzbandtrennung durch die Finleitungsstrukturen F3 und F4 in den Hohlleiterabschnitten HL3 und HL4.

An der Verzweigungsstelle V2 verzweigt sich der beide Frequenzbänder führende Finleiter FL3 in den mit einer Tiefpassstruktur FF2 versehenen Finleiter FL4 und den mit einer Bandpassstruktur FF3 versehenen Finleiter FL5. Der Finleiter FL4 koppelt das Signal des tieferen Frequenzbandes (4 GHz) an den Hohlleiterausgang HA3 und der Finleiter FL5 das Signal des höheren Frequenzbandes (6 GHz) an den Hohlleiterausgang HA4 an. Sämtliche Übergänge von Finleitern auf Hohlleiter erfolgen durch stetige (oder auch stufenförmige) Aufweiterung der Finleiter auf die Durchmesser der Hohlleiter.

Die in den zweiten Hohlleiterabschnitt HL4 eingefügte Finleitungsstruktur F4 hat die gleiche Gestalt wie die Finleitungsstruktur F3 im ersten Hohlleiterabschnitt HL3. Sie koppelt das Signal des tieferen Frequenzbandes bzw. des höheren Frequenzbandes an die Hohlleiterausgänge HA5 bzw. HA6 an.

Damit die im ersten Hohlleiterabschnitt HL1, HL3 anzukoppelnden, doppelt polarisierten Wellen keine Störwellen im zweiten Hohlleiterabschnitt HL2, HL4 anregen, sollte die Finleitungsstruktur am Ende entsprechend lang gewählt werden. Die Finleitungsstruktur wirkt nämlich wie eine Belastung im Hohlleiter (vergleichbar mit einem Steghohlleiter), wodurch störende höhere Wellentypen gedämpft werden. Eventuell dann noch vorhandene Störwellen werden durch am Ende des zweiten Hohlleiterabschnitts HL2, HL4 angeordnete Absorptionskörper A1, A2 beseitigt.

Der beschriebene Erfindungsgedanke lässt einige Variationsmöglichkeiten bezüglich der Filterstrukturen zu. Es ist beispielsweise möglich, dass von der Verzweigung V1, V2 zwei Bandpassstrukturen oder auch ein Bandpass und eine Bandsperre abgehen.

Entgegen den oben beschriebenen Ausführungsbeispielen können die Hohlleiterabschnitte HL1, HL2 bzw. HL3, HL4 als Doppel-Steghohlleiter ausgeführt sein. Dazu würde der Übergang Hohlleiter-Finleiter nicht allmählich sondern abrupt erfolgen.

## Patentansprüche

1. Zweiband-Polarisationsweiche, bestehend aus einem Hohlleiter mit Wellenleiterankopplungen, für vier Signale, wobei Mittel vorhanden sind, welche eine Frequenz- und Polarisationstrennung der vier Signale bewirken, von denen jedes einem zweier unterschiedlicher Frequenzbänder und einer zweier orthogonaler Polarisationen zugeordnet ist, dadurch gekennzeichnet, dass in einem ersten Hohlleiterabschnitt (HL1; HL3) eine parallel zu einer Polarisation ausgerichtete Finleitungsstruktur (F1; F3), versehen mit einer Leitungsverzweigung (V1; V2) und frequenzselektiven Elementen (FF1; FF2, FF3), vorhanden ist, womit die Signale der einen Polarisationsrichtung frequenzmässig getrennt und zu zwei Wellenleiterausgängen (HA1, KA1; HA3, HA4) geführt werden, und dass in einem zweiten Hohlleiterabschnitt (HL2; HL4) eine parallel zur anderen Polarisation ausgerichtete Finleitungsstruktur (F2; F4) angeordnet ist, die ebenfalls mit einer Leitungsverzweigung und frequenzselektiven Elementen versehen ist, womit die Signale der anderen Polarisationsrichtung frequenzmässig getrennt und zu zwei weiteren Wellenleiterausgängen (HA2, KA2; HA5, HA6) geführt werden.

2. Zweiband-Polarisationsweiche nach Anspruch 1, dadurch gekennzeichnet, dass in beiden Hohlleiterabschnitten (HL1, HL2; HL3, HL4) Felder beider Polarisationen ausbreitungsfähig sind.

3. Zweiband-Polarisationsweiche nach Anspruch 1, dadurch gekennzeichnet, dass sich im ersten Hohlleiterabschnitt (HL1; HL3), dem alle vier Signale zugeführt werden, Felder beider Polarisationen ausbreiten und dass sich im daran anschliessenden zweiten Hohlleiterabschnitt (HL2; HL4) nur Felder einer einzigen Polarisation ausbreiten.

4. Zweiband-Polarisationsweiche nach Anspruch 1, dadurch gekennzeichnet, dass die Finleitungsstruktur (F1, F2; F3, F4) in einem in den Hohlleiterabschnitt (HL1, HL2; HL3, HL4) eingesetzten, elektrisch leitenden Blech eingelassen ist.

5. Zweiband-Polarisationsweiche nach Anspruch 1, dadurch gekennzeichnet, dass die Finleitungsstruktur (F1, F2, F3, F4) auf einem in den Hohlleiterabschnitt (HL1, HL2; HL3, HL4) eingesetzten dielektrischen Substrat aufmetallisiert ist.

6. Zweiband-Polarisationsweiche nach den Ansprüchen 1, 4 oder 5, dadurch gekennzeichnet, dass die Finleitungsstruktur (F1, F2, F3, F4) in einer durch die Längsachse des Hohlleiterabschnitts (HL1, HL2; HL3, HL4) verlaufenden Längsschnittebene liegt.

7. Zweiband-Polarisationsweiche nach den Ansprüchen 1, 4 oder 5, dadurch gekennzeichnet, dass die Übergäng von Finleitern (FL1, FL3; FL4 FL5) auf Hohlleiter (HL1, HL3; HA3, HA4) durch stetige Aufweitung der Finleiter auf die Hohlleiterdurchmesser erfolgen.

## Claims

, 1. Dual band polarization filter for four signals and comprising a hollow waveguide equipped with waveguide couplings, with means being provided to effect frequency and polarization separation of the four signals, each of which signals is associated with one of two different frequency bands and one of two different frequency bands and one of two orthogonal polarizations, characterized in that, in a first hollow waveguide section (HL1; HL3) , a fin-type conductor structure (F1; F3) is provided which is oriented parallel to the one polarization and is configured to provide branching signal paths (V1; V2) and includes frequency selective elements (FF1; FF2, FF3) with which the signals of the one polarization direction are separated as to their frequencies and are brougth to two waveguide outputs (HA1, KA1; HA3, HA4); and in a second hollow waveguide section (HL2; HL4) there is provided a fin-type conductor structure (F2; F4) which is oriented parallel to the other polarization and is also configured to provide branching signal paths and includes frequency selective elements with which the signals of the other polarization direction are separated as to their frequencies and are fed to two further waveguide outputs (HA2, KA2; HA5, HA6).

2. Dual band polarization filter according to claim 1, characterized in that fields of both polarizations are able to propagate in both hollowwave- guide sections (HL1, HL2; HL3, HL4).

3. Dual band polarization filter according to claim 1, characterized in that fields of both polarizations propagate in the first hollow waveguide section (HL1, HL3) which receives all four signals and in the subsequent, second hollow waveguide section (HL2, HL4), only the fields of a single polarization propagate.

4. Dual band polarization filter according to claim 1, characterized in that the fin-type conductor structure (F1, F2; F3, F4) is inserted into an electrically conductive metal sheet which is inserted into the hollow waveguide section (HL1, HL2; HL3, HL4).

5. Dual band polarization filter according to claim 1, characterized in that the fin-type conductor structure (F1, F2, F3, F4) is metallized onto a dielectric substrate inserted into the hollow waveguide section (HL1, HL2; HL3, HL4).

6. Dual band polarization filter according to claim 1, 4 or 5, characterized in that the fin-type conductor structure (F1, F2, F3, F4) lies in a longitudinal sectional plane which passes through the longitudinal axis of the hollow waveguide section (HL1, HL2; HL3, HL4).

7. Dual band polarization filter according to claim 1,4 or 5, characterized in that the transitions from fin-type conductors (FL1, FL3; FL4, FL5) to hollow waveguides (HL1, HL3; HA3, HA4) is effected by steadily widening the fin-type conductors to the hollow waveguide diameters.

## Revendications

1. Filtre de polarisation pour deux bandes de fréquences, constitué par un guide d'ondes avec des couplages pour quatre signaux, des moyens étant prévus qui séparent en fréquence et polarisation les quatre signaux à chacun desquels sont affectées une des deux bandes de fréquences différentes et une des deux polarisations orthogonales, ledit filtre étant caractérisé en ce qu'un premier tronçon de guide d'ondes (HL1; HL3) contient une structure à barrette (F1; F3) parallèle à une polarisation et munie d'une dérivation (V1; V2) et d'éléments sélectifs en fréquence (FF1; FF2, FF3) qui séparent en fréquence les signaux d'une direction de polarisation, puis les dirigent vers deux sorties à guide d'ondes (HA1, KA1; HA3, HA4); et un second troncon de guide d'ondes (HL2; HL4) contient une structure à barrette (F2; F4) parallèle à la seconde polarisation et également munie d'une dérivation et d'éléments sélectifs en fréquence qui séparent en fréquence les signaux de la seconde direction de polarisation, puis les dirigent vers deux autres sorties à guide d'ondes (HA2, KA2; HA5, HA6).

2. Filtre de polarisation pour deux bandes de fréquences selon revendication 1, caractérisé en ce que les deux tronçons de guide d'ondes (HL1, HL2; HL3, HL4) permettent la propagation de champs des deux polarisations.

3. Filtre de polarisation pour bandes de fréquences selon revendication 1,.caractérisé en ce que des champs de deux polarisations se propagent dans le premier tronçon de guide d'ondes (HL1; HL3) auquel les quatre signaux sont appliqués; et seuls des champs d'une seule polarisation se propagent dans le second tronçon de guide d'ondes (HL2; HL4) se raccordant au premier.

4. Filtre de polarisation pour deux bandes de fréquences selon revendication 1, caractérisé en ce que la structure à barrette (F1, F2; F3, F4) est réalisée dans une tôle conductrice, insérée dans le tronçon de guide d'ondes (HL1, HL2; HL3, HL4).

5. Filtre de polarisation pour deux bandes de fréquences selon revendication 1, caractérisé en ce que la structure à barrette (F1, F2; F3, F4) est réalisée par métallisation d'un substrat diélectrique inséré dans le tronçon de guide d'ondes (HL1, HL2; HL3, HL4).

6. Filtre de polarisation pour deux bandes de fréquences selon les revendications 1, 4 ou 5, caractérisé en ce que la structure à barrette (F1, F2; F3, F4) est disposée dans un plan de coupe longitudinal passant par le grand axe du tronçon de guide d'ondes (HL1, HL2; HL3, HL4).

7. Filtre de polarisation pour deux bandes de fréquences selon les revendications 1, 4 ou 5, caractérisé en ce que les transitions entre les barrettes (FL1, FL3; FL4, FL5) et les guides d'ondes (HL1, HL3; HA3, HA4) s'effectuent par un élargissement continu des barrettes jusqu'au diamètre des guides d'ondes.
